# EUROPÄISCHE PATENTANMELDUNG

(11) **EP 1 408 176 A1**
(43) Veröffentlichungstag der Anmeldung: **14.04.2004**
(21) Anmeldenummer: 02022321.0
(22) Anmeldetag: 08.10.2002
(51) Int. Cl.: E04F 19/04

(54) **Verbindungsvorrichtung für Profilleisten**

(71) Anmelder: Kosche Profilummantelung GmbH, 53804 Much (DE)
(72) Erfinder: Kosche, Gerhard, 53804 Much (DE)
(74) Vertreter: Dallmeyer, Georg, Dipl.-Ing.

(57) **Zusammenfassung**

Bei einer Verbindungsvorrichtung für an Wand-, Boden- und/oder Deckenflächen angebrachte Profilleisten (2,3), mit einem Verbinder (4), mit zwei unter einem Winkel zueinander verlaufenden Anschlussteilen (6,7) zur Aufnahme je eines Endes einer Profilleiste (2,3), wobei die Profilleisten (2,3) zwei unter einem Winkel voneinander abstehende Anlageflächen (10,12) zur Anlage gegen die Wand-, Bodenund/oder Deckenfläche aufweisen, ist vorgesehen, dass die Anschlussteile (6,7) des Verbinders (4) Eingriffselemente zum Hintergreifen der Anlageflächen (10,12) der Profilleisten (2,3) aufweisen und derart elastisch verformbar sind, dass mindestens ein Eingriffselement an jedem Anschlussteil (6,7) beim Aufdrücken des Verbinders (4) auf die Profilleiste (2,3) die Profilleiste (2) übergreift und hinter der Anlagefläche (10,12) der Profilleiste (2,3) einrastet.

## Beschreibung

Die Erfindung betrifft eine Verbindungsvorrichtung für Profilleisten zum Anbringen an Wand-, Boden- und/oder Deckenflächen nach dem Oberbegriff des Anspruchs 1.

Derartige Verbindungsvorrichtungen weisen einen Verbinder mit zwei unter einem Winkel zueinander verlaufenden Anschlussteilen zur Aufnahme je eines Endes einer Profilleiste auf, wobei die Profilleisten zwei unter einem Winkel von beispielsweise 90° voneinander abstehende Anlageflächen zur Anlage gegen die Wand-, Bodenund/oder Deckenfläche aufweisen.

Bei bekannten Eckverbindern besteht das Problem, dass diese bereits bei der Montage der Profilleisten montiert werden müssen, wobei auch eine zerstörungsfreie Demontage in der Regel nicht möglich ist.

Der Erfindung liegt daher die Aufgabe zugrunde, eine Verbindungsvorrichtung für Profilleisten zu schaffen, die in einfacher Weise auch nach erfolgter Befestigung der Profilleisten montierbar ist.

Zur Lösung dieser Aufgabe dienen die Merkmale des Anspruchs 1.

Die Erfindung sieht in vorteilhafter Weise vor, dass die Anschlussteile des Verbinders Eingriffselemente zum Hintergreifen der Anlageflächen aufweisen, und dass die Anschlussteile derart elastisch verformbar sind, dass mindestens ein Eingriffselement an jedem Anschlussteil beim Aufdrücken des Verbinders auf die Profilleiste diese unter Druckbeaufschlagung übergreift und hinter der Anlagefläche der Profilleiste einrastet. Ein wesentlicher Vorteil der Erfindung ist, dass der Verbinder nach bereits erfolgter Montage der Profilleisten einsetzbar ist.

Eine derartige Verbindungsvorrichtung für Profilleisten lässt sich demzufolge aufgrund elastischer Verformung auf die Profilleisten aufdrücken, wobei die Eingriffselemente die Profilleisten übergreifen und hinter den Profilleisten derart einrasten, dass ein sicherer Halt der Verbindungsvorrichtung gewährleistet ist. Die Erfindung ermöglicht nicht nur eine einfache Montage der Verbindungsvorrichtung, sondern auch eine zerstörungsfreie Demontage, indem die Rastverbindung auf einer Seite der Profilleiste, z.B. mit Hilfe eines Werkzeugs durch Anheben des Eingriffselementes außer Eingriff gebracht wird.

Besonders vorteilhaft ist, dass die Profilleisten im Eckenbereich nicht aneinander anstoßen müssen und somit mit Abstand vor einer quer zur Profilleiste verlaufenden Wand enden können, solange zumindest die Anschlussteile des Verbinders im Eingriff mit der Profilleiste sind. Auf diese Weise können auch Längenänderungen der Profilleisten erfolgen, ohne dass die Verbinder beschädigt werden. Die Verbinder erlauben auch die Verwendung von Profilleisten, die auf Gehrung geschnitten sind.

Die Eingriffselemente bestehen vorzugsweise aus jeweils parallel zu den Anlageflächen der Profilleisten vorstehenden Vorsprüngen, die die Anlageflächen der Profilleisten hintergreifen. Die Vorsprünge ermöglichen eine formschlüssige Verbindung zwischen dem Verbinder und den Profilleisten.

Jedes Anschlussteil weist vorzugsweise zwei Eingriffselemente auf, die mit den Anlageflächen jeder Profilleiste im Eingriff sind. Die Anschlussteile des Verbinders können im Falle eines Eckverbinders beispielsweise unter einem Winkel von 90° zueinander verlaufen. Dabei können die Verbinder für eine Innenecke oder für eine Außenecke vorgesehen sein. Es versteht sich, dass die Anschlussteile des Verbinders auch einen von 90° abweichenden Winkel einschließen können, z.B. im Falle von gerade aneinander stoßenden Profilleisten.

Zumindest die Anschlussteile des Verbinders sind an die Querschnittsprofilform der Profilleiste angepasst. Der Verbinder ist dabei in der Art eines Hohlprofils gestaltet, dessen Anschlussteile auf die Enden einer Profilleiste formschlüssig aufschiebbar sind.

Vorzugsweise ist dabei vorgesehen, dass die Eingriffselemente aus einem ersten, hinter der Anlagefläche der Profilleiste einschiebbaren Vorsprung und einem zweiten unter Verformung des Anschlussteils hinter der anderen Anlagefläche einrastenden Vorsprung bestehen. Der Verbinder kann demzufolge teilweise unter bereits montierte Profilleisten einschiebbar sein, wobei das jeweils gegenüberliegende Eingriffselement auf die Profilleiste gedrückt wird, so dass das Eingriffselement hinter der entsprechenden Anlagefläche einklippst.

Dabei ist vorgesehen, dass der erste Vorsprung die eine Anlagefläche breitflächig hintergreift, und dass der zweite Vorsprung beim Aufdrücken des Verbinders eine geringe Kontaktfläche beim Gleiten über die Profilleiste und nach dem Einrasten hinter der Anlagefläche eine ausreichend große Kontaktfläche mit der Anlagefläche aufweist. Auf diese Weise ist ein sicherer Halt des Verbinders auf den Profilleisten gewährleistet.

Der zweite elastisch einrastende Vorsprung verjüngt sich und läuft spitz zu, um eine geringere Kontaktfläche mit der Profilleiste zu bilden und damit den Gleitvorgang auf der Profilleiste zu erleichtern.

Bei einer alternativen Ausführungsform kann vorgesehen sein, dass ein einziger erster Vorsprung für beide Anschlussteile vorgesehen ist.

Bei einem bevorzugten Ausführungsbeispiel ist der Verbinder aus einem elastischen Material gebildet.

Dabei kann der Verbinder aus einem einstückigen Kunststoffprofilteil, insbesondere einem Kunststoffhohlprofilteil, gebildet sein.

Der Verbinder weist eine Materialstärke zwischen 0,4 und 1 mm, vorzugsweise 0,5 bis 0,9 mm, auf, wobei der Verbinder auch eine Materialstärke mit einem Zwischenwert in den genannten Bereichen aufweisen kann.

Bei einem besonders bevorzugten Ausführungsbeispiel kann ferner vorgesehen sein, dass die Anlageflächen der Profilleisten zumindest im Eingriffsbereich der Eingriffselemente eine Aussparungsnut aufweisen. Die Aussparungsnut erleichtert das Einklippsen der Verbinder nach erfolgter Montage der Profilleisten.

Im folgenden werden unter Bezugnahme auf die Zeichnungen Ausführungsbeispiele der Erfindung näher erläutert.

Es zeigen:
- Fig. 1: die Ansicht eines Verbinders für eine Außenecke von unten,
- Fig. 2: eine Draufsicht auf den Verbinder gemäß Fig. 1,
- Fig. 3: eine Seitenansicht des Verbinders gemäß Fig. 1 in Richtung des Pfeils III in Fig. 1,
- Fig. 4: eine Ansicht eines Verbinders für eine Innenecke von unten,
- Fig. 5: eine Draufsicht auf den Verbinder gemäß Fig. 4,
- Fig. 6: eine Seitenansicht des Verbinders gemäß Fig. 4 in Richtung des Pfeiles VI in Fig. 4,
- Fig. 7: eine Variante des Ausführungsbeispiels gemäß Fig. 4, und
- Fig. 8: eine Variante des Ausführungsbeispiels gemäß Fig. 1.

Der in Fig. 1 gezeigte Verbinder 4 bildet eine Außenecke für eine Profilleiste 2, insbesondere eine Hohlkehlleiste. Die Querschnittsform des Verbinders 4 ist dabei, wie am besten aus Fig. 3 ersichtlich ist, der Querschnittsform der Profilleiste 2 derart angepasst, dass zumindest im Bereich der Anschlussteile 6,7 der Verbinder 4 die Profilleiste 2 formschlüssig umgibt.

Der Verbinder besteht vorzugsweise aus einem elastischen Kunststoffmaterial mit einer Materialstärke von ca. 0,7 mm, das beispielsweise zum Aufdrucken von Dekoren bedruckbar sein soll.

Im Bereich der Anschlussteile 6,7, die die Enden von zwei aneinanderstoßenden Profilleisten 2,3 übergreifen, sind Eingriffselemente in Form von Vorsprüngen 14,16 vorgesehen, die die Profilleisten 2,3 an ihren Anlageflächen 10,12 gegen Wand-, Boden- und/oder Deckenflächen hintergreifen.

Diese Anlageflächen 10,12 können zum vereinfachten Eingriff der Vorsprünge 14,16 Aussparungsnuten 20 aufweisen, die zumindest im Bereich der Eingriffselemente vorgesehen sein können, vorzugsweise sich aber über die gesamte Länge der Profilleisten 2,3 erstrecken, damit diese beliebig auf die erforderlichen Längen zugeschnitten werden können.

Die Vorsprünge 14 der Anschlussteile 6,7 hintergreifen die Anlageflächen 12 der Profilleisten 2,3 breitflächig und werden in einen Spalt zwischen der Anlagefläche 12 und der Wand-, Boden- und/oder Deckenfläche eingeschoben, vorzugsweise wie bereits erwähnt, in die Aussparungsnut 20 in der Anlagefläche 12.

Der jeweils andere Vorsprung 16 schnappt elastisch bei Druckbeaufschlagung des Verbinders 4 hinter der Anlagefläche 10 vorzugsweise in die Aussparungsnut 20 der Anlagefläche 10, ein, wobei der Verbinder 4 eine derartige Elastizität aufweist, dass der Vorsprung 16 mit seiner Spitze über die Profilleiste 2,3 gleiten kann bis er hinter der Anlagefläche 10 einrastet.

Hierzu ist der Vorsprung 16 vorzugsweise spitz zulaufend gestaltet, damit er mit einem geringeren Widerstand über die Oberfläche der Profilleiste 2,3 gleiten kann. Wie aus dem Ausführungsbeispiel der Fig. 8 ersichtlich, kann der Vorsprung 14 der Anschlussteile 6,7 auch einstückig umlaufend gestaltet sein.

Die Fign. 4 bis 7 zeigen ein Ausführungsbeispiel des Verbinders 4 für eine Innenecke. Bei diesem Verbinder 4 sind die Anschlussteile 6,7 in gleicher Weise gestaltet, wie bei den Ausführungsbeispielen der Fign. 1 bis 3 und 8, wobei die Anschlussteile 6,7 in gleicher Weise die Profilleisten 2,3 formschlüssig umfassen. Die Anschlussteile 6,7 sind mit einem einschiebbaren ersten Vorsprung 14, sowie einem elastisch auslenkbaren zweiten Vorsprung 16 versehen, der hinter der Anlagefläche 10 bzw. in die Aussparungsnut 20 der Anlagefläche 10 einschnappt. Die Anschlussteile 6,7 können im Bereich eines an dem Profilleisten 2,3 anliegenden Abschnitts, vorzugsweise in der Nähe der Vorsprünge 16, eine Bohrung oder eine Materialschwächung aufweisen, durch die ein Nagel oder eine Schraube in die Profilleisten 2,3 einschlagbar bzw. einschraubbar ist. Dies kann von Vorteil sein, um ein versehentliches Ausklinken des elastisch einrastenden Vorsprungs 16 zu verhindern.

Der Verbinder 4 kann für Profilleisten 2,3 verwendet werden, die aneinander anstoßen oder auch eine Lücke zwischen sich aufweisen oder auch auf Gehrung geschnitten sind.

Dadurch, dass der Verbinder 4 aufgeklippst werden kann, ist eine nachträgliche Montage nach Befestigung der Profilleisten 2,3 möglich, wobei auch eine Demontage zerstörungsfrei durchführbar ist, indem die Vorsprünge 16 durch Aushebeln außer Eingriff gebracht werden.

Die in den Fign. gezeigten Ausführungsbeispiele zeigen Verbinder 4 für Ecken. Es versteht sich allerdings, dass für Sonderfälle der Winkel zwischen den Anschlussteilen 6,7 von 90° abweichen kann, und beispielsweise 180° betragen kann.

Auch der Winkel zwischen den Anlageflächen 10,12 der Profilleisten und zwischen den entsprechenden Vorsprüngen 14,16 kann für Sonderfälle von 90° abweichen, und beispielsweise 180° betragen kann.

Eine weitere Variante besteht darin, dass die Anlageflächen 10,12 oder zumindest ein von der Ecke abgewandter Abschnitt der Anlageflächen 10,12 bei einem Eckenwinkel von 90° zwischen den Wand-, Boden- und/oder Deckenflächen einen geringfügig kleineren Winkel als 90° einschließen, so dass auf der der Ecke abgewandten Seite ein kleiner Spalt zwischen den Anlageflächen 10,12 und der Wand-, Boden- und/oder Deckenfläche entsteht, in den die Vorsprünge 14,16 eingreifen können, ohne dass eine Aussparungsnut 20 in den Anlageflächen 10,12 erforderlich wäre.

## Patentansprüche

1. Verbindungsvorrichtung für an Wand-, Boden- und/oder Deckenflächen angebrachte Profilleisten (2,3), mit einem Verbinder (4),'mit zwei unter einem Winkel zueinander verlaufenden Anschlussteilen (6,7) zur Aufnahme je eines Endes einer Profilleiste (2,3), wobei die Profilleisten (2,3) zwei unter einem Winkel voneinander abstehende Anlageflächen (10,12) zur Anlage gegen die Wand-, Boden- und/oder Deckenfläche aufweisen,
**dadurch gekennzeichnet**,
die Anschlussteile (6,7) des Verbinders (4) Eingriffselemente zum Hintergreifen der Anlageflächen (10,12) der Profilleisten (2,3) aufweisen und derart elastisch verformbar sind, dass mindestens ein Eingriffselement an jedem Anschlussteil (6,7) beim Aufdrücken des Verbinders (4) auf die Profilleiste (2,3) die Profilleiste (2) übergreift und hinter der Anlagefläche (10,12) der Profilleiste (2,3) einrastet.

2. Verbindungsvorrichtung nach Anspruch 1, **dadurch gekennzeichnet, dass** die Eingriffselemente aus jeweils parallel zu den Anlageflächen (10,12) der Profilleisten (2,3) vorstehenden Vorsprüngen (14,16) bestehen, die die Anlageflächen (10,12) der Profilleiste (2,3) hintergreifen.

3. Verbindungsvorrichtung nach Anspruch 1 oder 2, **dadurch gekennzeichnet, dass** jedes Anschlussteil (6,7) zwei Eingriffselemente aufweist, die mit den Anlageflächen (10,12) der Profilleisten (2,3) im Eingriff sind.

4. Verbindungsvorrichtung nach einem der Ansprüche 1 bis 3, **dadurch gekennzeichnet, dass** zumindest die Anschlussteile (6,7) des Verbinders (4) eine der Profilleiste (2) angepasste Querschnittsprofilform aufweisen.

5. Verbindungsvorrichtung nach einem der Ansprüche 1 bis 4, **dadurch gekennzeichnet, dass** die Eingriffselemente aus einem ersten, hinter die eine Anlagefläche (10) einer Profilleiste (2,3) einschiebbaren Vorsprung (14) und einem zweiten, unter Verformung des Anschlussteils (6,7) hinter der anderen Anlagefläche (12) einrastenden Vorsprung (16) besteht.

6. Verbindungsvorrichtung nach Anspruch 5, **dadurch gekennzeichnet, dass** der erste Vorsprung (14) die eine Anlagefläche (10) breitflächig hintergreift, und dass der zweite Vorsprung (16) beim Aufdrücken des Verbinders (4) eine geringe Kontaktfläche beim Gleiten über die Profilleiste (2,3) und nach dem Einrasten hinter der Anlagefläche (12) eine ausreichend große Kontaktfläche zu der Anlagefläche (12) aufweist.

7. Verbindungsvorrichtung nach einem der Ansprüche 1 bis 6, **dadurch gekennzeichnet, dass** das zweite, elastisch einrastende Eingriffselement zur Verringerung der Kontaktfläche beim Gleiten über die Profilleiste (2,3) spitz zulaufend gestaltet ist.

8. Verbindungsvorrichtung nach einem der Ansprüche 1 bis 7, **dadurch gekennzeichnet, dass** ein einziger erster Vorsprung (14) für beide Anschlussteile (6,7) vorgesehen ist.

9. Verbindungsvorrichtung nach einem der Ansprüche 1 bis 8, **dadurch gekennzeichnet, dass** der Verbinder (4) eine Materialstärke im Bereich zwischen 0,4 und 1 mm, vorzugsweise 0,5 bis 0,9 mm, unter Einschluss sämtlicher Zwischenwerte aufweist.

10. Verbindungsvorrichtung nach einem der Ansprüche 1 bis 9, **dadurch gekennzeichnet, dass** die Anlageflächen (10,12) der Profilleisten (2,3) zumindest im Eingriffsbereich der Eingriffselemente eine Aussparungsnut (20) aufweisen.

11. Verbindungsvorrichtung nach einem der Ansprüche 1 bis 9, **dadurch gekennzeichnet, dass** die Anlagefläche (10,12) oder zumindest der äußere Abschnitt der Anlageflächen (10,12) der Profilleisten (2,3) unter einem derartigen Winkel zueinander verlaufen, dass an der Außenkante der Profilleisten (2,3) ein Spalt zwischen den Anlageflächen (10,12) und der Wand-, Boden und/oder Deckenfläche für den Eingriff der Eingriffselemente gebildet ist.
